# EUROPÄISCHE PATENTSCHRIFT

(11) **EP 2 692 949 B1**
(45) Veröffentlichungstag und Bekanntmachung des Hinweises auf die Patenterteilung: **07.12.2016**
(21) Anmeldenummer: 13003593.4
(22) Anmeldetag: 17.07.2013
(51) Int. Cl.: E01F 8/00

(54) **Niedrige Lärmschutzwand neben einem Schienenweg und Lärmschutzwandelement zur Bildung einer solchen Lärmschutzwand**
Low height noise barrier wall along a railway track and noise barrier wall element for forming such a noise barrier wall
Paroi de protection phonique basse à côté d'une voie ferrée et élément de paroi de protection phonique pour la formation d'une telle paroi de protection phonique

(30) Priorität: 02.08.2012 DE 102012107119
(43) Veröffentlichungstag der Anmeldung: 05.02.2014
(73) Patentinhaber: STRABAG Rail GmbH, 12103 Berlin (DE)
(72) Erfinder: Brosig, Stefan, Dr., 70563 Stuttgart (DE)
(74) Vertreter: Wasmuth, Rolf

(56) Entgegenhaltungen:
- EP-A1- 1 632 607
- WO-A1-98/37276
- DE-A1- 2 936 776
- DE-A1- 3 532 154
- FR-A1- 2 697 040
- FR-A1- 2 731 722

## Beschreibung

Die Erfindung betrifft ein niedriges Lärmschutzwandelement neben einem Schienenweg der im Oberbegriff des Anspruchs 1 angegebenen Gattung sowie eine Lärmschutzwand, bestehend aus solchen Elementen.

Der Betrieb von Schienenfahrzeugen auf Eisenbahnstrecken verursacht eine erhebliche Schallemission, die im Wesentlichen von der Art und der Geschwindigkeit der Schienenfahrzeuge abhängt. Um diese Schallemission nicht ungehindert in die der Gleisanlage benachbarten Bereiche treten zu lassen, werden bereits seit vielen Jahren Lärmschutzwände vorgesehen, die unterschiedliche Strukturen, Abmessungen und Abstände zum Gleis haben.

Bezüglich der Struktur der Lärmschutzwände gibt es mehrere Vorschläge, durch eine offenporige Absorptionsschicht in der Lärmschutzwand den Schall zu reduzieren. Ein Wandelement für eine Lärmschutzwand dieser Art ist in DE 44 08 177 A1 beschrieben, wobei das Wandelement aus Massivbeton besteht und auf einer Seite mit einer offenporigen Absorptionsschicht versehen ist. Die offenporige Absorptionsschicht besteht aus einer Schüttung, die zwischen einer schalldurchlässigen mit Durchbrechungen versehenen Wandungslage und dem Massivbetonwandelement angeordnet ist. Da der Schall aber zwischen Schienenfahrzeug und Lärmschutzwand nach oben austreten kann, ist die Absorptionswirkung des bekannten Wandelements auf den Anteil des in die Absorptionsschicht gerichteten Schalls begrenzt.

Niedrige Lärmschutzwände befinden sich möglichst dicht neben Schienenwegen, ohne aber in das sogenannte Lichtraumprofil hineinzureichen, welches eine strenge Vorgabe der Eisenbahnbehörden darstellt. Dadurch gelangt nur wenig Schall aus dem Gleisbereich durch den verbliebenen Spalt zwischen Lärmschutzwand und durchfahrendem Zug hindurch ins Freie. Eine solche niedrige Schallschutzwand ist beispielsweise in der DE 10 2008 002 836 A1 beschrieben. Zur besseren Absorption oder Reflektion von Schall in Richtung Schotterbett sind dort die die Lärmschutzwand bildenden Paneele gleisseitig mit Kunststoffpartikeln beschichtet.

Die EP 1 632 607 A1 offenbart eine Lärmschutzwand, die Filter besitzt. Die Filter sind im lotrechten Bereich und dem oberen Rand der Lärmschutzwand angeordnet, wobei der obere Rand der Lärmschutzwand gekrümmt ausgeführt sein kann.

Die DE 2 936 776 A1 offenbart eine Lärmschutzwand, die aus schallschluckendem Werkstoff gestalteten Lamellen gestaltet ist. Die Lamellen sind in einem spitzen Winkel zueinander ausgerichtet, wobei die Längsachse der Lamellenkörper horizontal verläuft.

Die FR 2 697 040 A1 offenbart ein Schallschutzelement für eine niedrige Lärmschutzwand, die an ihrer Außenseite in Längsrichtung verlaufende Kanäle besitzt. An der Oberseite der Lärmschutzwand ist ein schrägstehender Abschnitt angeordnet, der den Schall zum Schienenweg hin ablenkt.

Der Erfindung liegt die Aufgabe zugrunde, eine niedrige Lärmschutzwand zu schaffen, durch die der Schallschutz verbessert wird. Außerdem soll ein Lärmschutzwandelement zur Bildung einer solchen Lärmschutzwand angegeben werden.

Diese Aufgaben werden durch ein Lärmschutzwandelement mit den Merkmalen des Anspruchs 1 und durch eine Lärmschutzwand mit den Merkmalen des Anspruchs 9 gelöst.

Grundlegender Gedanke ist es, die durch den Zug mitbewegte Luft zur Schallminderung heranzuziehen. Dies kann durch
A.) eine gezielte Lenkung dieses Luftstroms in eine bestimmte Richtung oder
B.) Vielfachreflexion des Schalls an Strukturen im bewegten Luftstrom erreicht werden.
C.) eine Anpassung der Oberfläche der Lärmschutzwand an die Schallausbreitungsrichtung, die sich aus der vektoriellen Addition der Schallgeschwindigkeit und der durch den fahrenden Zug verursachten Luftströmungsgeschwindigkeit ergibt, erfolgen.

Erfindungsgemäß ist vorgesehen, die dem Gleiskörper zugewandte Oberfläche der Lärmschutzwände mit Strukturen zu versehen, die dazu führen, dass ein an der Lärmschutzwand dicht vorbeifahrender Zug in einem spaltförmigen Raum zwischen Zug und Lärmschutzwand eine Luftströmung erzeugt, die nach unten in den Spalt hineingerichtet ist. Der Spalt stellt dann eine Saugöffnung dar, die das Austreten von Schall durch den Spalt nach oben reduziert. Dies ist ein dynamischer Effekt, der direkt von der abwärts gerichteten Geschwindigkeit der Luft im Spalt und indirekt von der Geschwindigkeit des an der Lärmschutzwand vorbeifahrenden Zuges als Funktion der Struktur der Lärmschutzwand abhängt.

Hierzu ist ein schräg in Fahrtrichtung des Zuges nach unten geneigtes Luftleitprofil auf der Oberfläche des Lärmschutzwandelements vorgesehen. Dieses durch Rippen gebildete Profil zwingt die mit dem vorbeifahrenden Zug mitgerissene Luft zu einer schräg nach unten gerichteten Abwärtsbewegung und führt damit zu einer Saugwirkung im Spalt zwischen Lärmschutzwand und Zug. Vorteilhaft ist eine Tiefe des Profils, die in der Größenordnung des Abstandes zwischen Lärmschutzwand und Zugwand liegt, um hinreichend großen Luftmassen eine ausreichende Abwärtsgeschwindigkeit zu erteilen.

Die Rippenprofile sind bevorzugt zur oberen Kante der Lärmschutzwand hin durch eine dort befindliche Leiste geschlossen, um einen Schallaustritt dort zu verhindern.

In erster Näherung erhält eine zwischen einem Zug und einer unprofilierten Lärmschutzwand befindliche Luftmasse in Fahrtrichtung des Zuges im Durchschnitt ungefähr die halbe Geschwindigkeit des Zuges. Das Rippenprofil der erfindungsgemäßen Lärmschutzwand verringert diese Geschwindigkeit allerdings etwas durch seinen Luftwiderstand. Zudem lenkt es die Richtung der Geschwindigkeit nach unten um. Die abwärts gerichtete Komponente dieser Geschwindigkeit ist vom Neigungswinkel des Rippenprofils abhängig. Ein flacherer Neigungswinkel lässt eine größere Gesamtluftmenge in Bewegung setzen als ein steilerer Winkel, der die Horizontalbewegung stärker behindert. Dafür erzeugt ein steilerer Winkel aber eine größere Vertikalkomponente der Geschwindigkeit. Erfindungsgemäß ist ein Winkel von 30° bis 45° vorgesehen, der bei noch guter Vorwärtsbewegung von Luftmassen eine starke Vertikalkomponente der Luft erzeugt. Bei vollständiger Umleitung der beschleunigten Luftmassen wäre im Falle von 45° in diesem Falle die Abwärtskomponente der Geschwindigkeit dann ungefähr so groß wie die Horizontalkomponente.

Die nicht erfindungsgemäßen flachen Winkel, zum Beispiel 2°, wirken vor allem aufgrund des Prinzips C.) (wie später noch näher erläutert wird).

Da eine Vermischung der innerhalb des Rippenprofils strömenden Luft mit Luft außerhalb des Rippenprofils (mit Luft zwischen Lärmschutzwand und Zug) stattfindet, reduziert sich diese Vertikalkomponente der Geschwindigkeit weiter. Näherungsweise kann man von einer Reduzierung um ein Verhältnis von f = V_{Profil}/(V_{Profil} +Vₗₑₑᵣ) ausgehen, wobei V_{Profil} das Volumen zwischen den Leitwänden der Rippen und der Fläche der dazwischen liegenden Plattenebene ist, aus der die Rippen herausragen, und Vₗₑₑᵣ das Volumen zwischen Zug und Lärmschutzwand. Beträgt die Rippenhöhe zum Beispiel die Hälfte des Abstandes der Lärmschutzwand, d.h. der Profiloberkante zum Zug, so beträgt das oben angegebene Verhältnis f bei schmalen Rippen ungefähr ein Drittel (weil dann V_{Profil} ungefähr proportional zur Rippenhöhe wird). Die abwärts gerichtete Geschwindigkeitskomponente beträgt dann ungefähr ein Drittel der horizontalen durchschnittlichen Luftgeschwindigkeit, die ohne Luftleitprofile zwischen Zug und Lärmschutzwand aufträte und damit - wieder sehr näherungsweise - ein Sechstel der Zuggeschwindigkeit. Ein Zug, der mit 30 Metern pro Sekunde an einer Lärmschutzwand mit einem um 45° geneigten Profil vorüberführe, erzeugte demnach im Luftspalt einen abwärts gerichteten Sog, der eine Vertikalgeschwindigkeitskomponente von ungefähr 5 Metern pro Sekunde aufwiese.

Die Leitelemente stellen im einfachsten Fall schmale aus der Plattenebene des Lärmschutzwandelements herausragende Rippen dar. Vorzugsweise bestehen diese Rippen aus einem schallabsorbierenden Material. Die Oberfläche der Rippen kann auch bezogen auf die Plattenebene des Lärmschutzwandelements geneigt oder gekrümmt ausgeführt sein, wodurch eine noch etwas verbesserte Luftleitgeschwindigkeit erzielt werden kann. Der Abstand der Luftleitprofile voneinander ist abhängig von deren Höhe, mit der sie aus der Plattenebene des Lärmschutzwandelements herausragen. Damit die vom Zug bewegte Luft bis in die Tiefe der Luftkanäle eindringt, ist der Abstand der Profile voneinander bevorzugt etwa gleich der Höhe der Profile oder größer.

Mit aerodynamischer Ausgestaltung sind Formen gemeint, die keine scharfen Kurven aufweisen, die der gewünschten Luftströmung in den Saugkanälen entgegenstehen. Der Querschnitt durch einen Saugkanal muss dabei nicht rechteckig oder parallelogrammförmig sein, sondern kann gerundet sein. Insbesondere können die Rippen zu ihrem Fuß auf der Plattenebene hin geradlinig oder in einem Bogen geschwungen dicker werden. Der Saugkanal kann auch im Querschnitt die Form eines nach unten offenen Firstdachziegels haben. Die Luft strömt in diesem "Halbrohr" entlang und Schall, der von unten in dieses "Halbrohr" eintritt, wird dann reflektiert und absorbiert, vor allem, wenn die Innenwandung des "Halbrohres" aus schallabsorbierendem Material besteht. Auch muss die Höhe der Rippen nicht konstant sein, sondern kann sich von der Oberkante der Lärmschutzwand nach unten ändern.

Eine andere, nicht erfindungsgemäße gemäß Wirkprinzip B.) sieht vor, nicht nur den Schall, sondern auch das schalltragende (phononenhaltige) Medium mitsamt dem darin befindlichen Schall (Phononen) während des Vorbeifahrens des Zuges in erheblichem Ausmaße (mit einer durchschnittlichen Geschwindigkeit von mehr als 0,1 Metern pro Sekunde senkrecht zur Lärmschutzwand) in das Lärmschutzwandelement eindringen, den Schall im Inneren des Lärmschutzwandelementes zum allergrößten Teil (größer als 90 %) zu absorbieren und dann erst wieder austreten zu lassen. Eine Schallwelle, die von unten kommt, kann dann den Spalt zwischen Lärmschutzwand und Zug nur teilweise nach oben verlassen. Ein Teil der Schallwelle wird mitsamt dem die Schallwelle tragenden Medium Luft in das Lärmschutzwandelement transportiert. Gemäß einer bevorzugten Ausgestaltung der Lärmschutzwand sind die Luftleitelemente an den Platten derart gestaltet, dass sich die Kontur der Luftleitelemente aneinanderstoßender Platten ergänzt. Die Luftleitelemente können aus (Poren-) beton, Kunststoff- oder Metallstreifen bestehen, die an der Platte vorzugsweise angeklebt, angenietet oder angeschraubt sind.

Die Luftleitelemente sind bevorzugt schallabsorbierend ausgestaltet, zum Beispiel aus Schallabsorptionsmaterial bestehend, damit beschichtet oder an der Oberfläche gelocht und damit gefüllt. Eine andere, nicht erfindungsgemäße Variante sieht an Stelle der zuvor beschriebenen Leitplatten beidseitig offene Rohre vor, die in einem spitzen Winkel zwischen 5° und 40°, vorzugsweise zwischen 7° und 25° zur Längsrichtung der Lärmschutzwand vor der Platte angeordnet sind. Die Rohre liegen dicht an dicht, sozusagen als schräges Rohrbündel. Der Durchmesser der Rohre darf nicht zu klein sein, da die Strömungsluft in die Rohre ohne großen Reibungswiderstand eindringen und an der Rückseite wieder austreten können muss. Die Dimensionierung lässt sich mit dem Hagen-Poisseuile-Gesetz abschätzen. Rohrdurchmesser zwischen 1 und 10 Zentimetern sind sinnvoll. Die Rohre können horizontal verlaufen oder eine Neigung bis zu 30° nach unten aufweisen. Die dem Gleis zugewandten Öffnungen der Rohre können so abgeschrägt sein, dass dort eine glatte Gesamtfläche des Lärmschutzwandelementes entsteht.

Ausführungsbeispiele der Erfindung sind nachstehend anhand der Zeichnung näher erläutert. In der Zeichnung zeigt:
- Fig. 1: eine perspektivische Ansicht eines Lärmschutzwandelements nach Wirkprinzip A.),
- Fig. 2: einen Horizontalschnitt durch das Lärmschutzwandelement entlang der Linie II-II in Fig. 1
- Fig. 3: eine Ansicht zweier aufeinanderfolgender Lärmschutzwandelemente mit bogenförmigen Leitelementen,
- Fig. 4: einen Horizontalschnitt durch eine Ausführungsvariante eines Lärmschutzwandelements nach Wirkprinzip B.),
- Fig. 5: eine Ansicht des Lärmschutzwandelements in Richtung der Pfeile V in Fig. 4.

In Fig. 1 ist ein Lärmschutzwandelement 1 gemäß Wirkprinzip A.) dargestellt, das im Wesentlichen aus einer vertikalen Platte 2 und nach unten in einem Winkel α verlaufenden Luftleitelementen in Form von Rippen 3 besteht. Die Platte 2 muss aber nicht unbedingt vertikal stehen, sondern kann auch eine Neigung von 0 bis 30° zur Vertikalen aufweisen, vorzugsweise dann mit der Oberkante in Richtung des Schienenweges. Die Rippen 3 sind auf der Seite der Platte 2 angeordnet, die dem Gleiskörper zugewandt aufgestellt bzw. montiert wird. Bevorzugt sind die Rippen 3 parallel zueinander verlaufend angeordnet. Die mit Rippen 3 versehene Seite der Platte 2 ist vorzugsweise mit einem schalldämmenden Material versehen oder sie stellt einen mit schalldämmenden Material gefüllten Körper mit gelochter Oberfläche dar. Entlang des oberen Randes der Platte 2 erstreckt sich eine zum Gleiskörper gerichtete Leiste 4, die einen zwischen einem unteren Bereich eines vorbeifahrenden Zugs und einer aus Lärmschutzwandelementen 1 bestehenden Lärmschutzwand gebildeten Raum nach oben abschließt. Im Ausführungsbeispiel der Fig. 1 beträgt der Winkel α etwa 45°. Es sind jedoch auch andere Größen des Winkels möglich, wobei ein Bereich zwischen 30° und 45° in Betracht kommt. Mit F ist die Richtung eines vorbeifahrenden Zuges bezeichnet, d.h. die Rippen 3 sind in Fahrtrichtung nach unten geneigt angeordnet. Geringe Neigungen wirken verstärkt gemäß Wirkprinzip C.) und weniger gemäß Wirkprinzip A.).

Die Fig. 2 zeigt einen Schnitt entlang der Linie II-II in Fig. 1, wobei in diesem Ausführungsbeispiel die Platte 2 als aus einem Beton gegossenes Bauteil dargestellt ist. Hierfür kommt insbesondere ein grobporiger Beton in Betracht, da dieses Material schalldämmend ist und ein geringeres, spezifisches Gewicht besitzt. Bei Verwendung eines gießbaren Materials können die Platte 2 und die Rippen 3 einstückig hergestellt sein. Als weiteres Material für die Platte 2 kommen auch (vorzugsweise schalldämmend beschichtete) Bleche aus Stahl oder Aluminium in Betracht oder eine vorzugsweise lärmdämmend beschichtete Holz- oder Kunststoffkonstruktion. Wie aus Fig. 2 ersichtlich ist, stehen die Rippen 3 orthogonal von einer dem Gleiskörper zugewandten Plattenebene 5 der Platte 2 ab, wobei die Rippen 3 jeweils in gleichen Abständen A zur nächstfolgenden Rippe vorgesehen sind. Zwischen zwei benachbarten Rippen 3 werden in den Abständen A Luftkanäle 17 gebildet. Die Rippen 3 weisen eine Höhe H auf, die geringer ist als der horizontale Abstand A zwischen den Rippen 3. Im Ausführungsbeispiel der Fig. 2 bestehen die Rippen 3 aus einem mit Lärmschutzmatte gefüllten Aluminiumprofil. Für die Befestigung der Rippen 3 an der Platte kommen verschiedene Möglichkeiten in Betracht. Diese können angeklebt, angenietet, angeschraubt oder eingebettet sein. Im Falle, dass die Platte 2 und Rippen 3 aus Metall bestehen, kommt auch ein Anschweißen in Betracht. Die Rippen 3 müssen nicht orthogonal zur Platte 2 stehen. Sie können auch einen Winkel zu dieser Platte aufweisen. Insbesondere bilden Rippen mit einem Verbindungswinkel zwischen Rippe 3 und Platte 2 von weniger als 90° (zum Beispiel zwischen 80° und 60°), die abwärts geneigt sind, einen besseren Schallfang aus als orthogonal angeordnete Rippen 3. Die Luftleitprofile können auch als Wellen ausgeführt sein, wie dies von Faserzementwellplatten bekannt ist. Die Lärmschutzwandelemente würden dann aus Wellplatten mit abwärts geneigt verlaufenden Wellen bestehen und mit Öffnungen in Form von Schlitzen oder kleinen Löchern versehen sein, durch die Schall in ein dahinter liegendes Dämmmaterial eintreten kann.

Die Fig. 3 zeigt einen Ausschnitt einer nicht erfindungsgemäßen Lärmschutzwand 10 im Bereich zweier benachbarter Lärmschutzwandelemente 6, 7, die bezüglich einer Platte 8 und Luftleitelementen die gleiche Gestaltung aufweisen. Dabei sind auf der dem Gleiskörper zugewandten Seite der vertikal angeordneten Platten 8 der Lärmschutzwandelemente 6, 7 parallel verlaufende Rippen 9 als Luftleitelemente vorgesehen, die in ihrer Längsrichtung bogenförmig sind. Dabei verlaufen die Rippen 9 in ihrem oberen Bereich steiler und nach unten hin flacher. Entlang der Oberkante der Platten 8 erstrecken sich Leisten 11, die die gleiche Funktion haben wie die Leiste 4 in Fig. 1 und daher auch die gleiche Gestalt haben können. Eine Fuge zwischen den benachbarten Lärmschutzwandelementen 6, 7 ist mit 10' bezeichnet. Die Lärmschutzwandelemente 6, 7 sind vorzugsweise so gestaltet, dass die Rippen 9 jeweils aneinanderstoßender Platten 8 ein gemeinsames Luftleitelement bilden, d.h. die Kontur der Luftleitelemente aneinanderstoßender Platten ist ergänzt. Selbstverständlich ist es auch möglich, die Rippen 9 stärker gekrümmt zu gestalten, so dass diese nahe dem unteren Ende der Platte einen flacheren Verlauf aufweisen.

Die Fig. 4 zeigt einen Horizontalschnitt durch ein nicht erfindungsgemäßes Lärmschutzwandelement 12 gemäß Wirkprinzip B.) mit schematischer Darstellung eines vorbeifahrenden unteren Teils eines Schienenfahrzeugs 13. Dabei wird zwischen dem Schienenfahrzeug 13 und dem Lärmschutzwandelement 12 ein Raum 21 gebildet. Das Lärmschutzwandelement 12 besteht im Wesentlichen aus einer sich seitlich neben dem Gleiskörper und parallel zu diesem erstreckenden Platte 14 und in einem Winkel β zu einer Plattenebene 15 gerichteten Luftleitelementen in Form von Leitplatten 16, zwischen denen Luftkanäle 17 gebildet sind. Die unter dem Winkel β zur Plattenebene 15 angeordneten Leitplatten 16 weisen an ihren der Platte 14 benachbarten Ende 16' einen Abstand B zur Platte 14 auf, so dass die zwischen den Leitplatten 16 gemäß Pfeilen L durchtretenden Teilluftströme abgeleitet werden können. Wie aus Fig. 4 deutlich wird, ist der Winkel β so gewählt, dass der durch das in Richtung des Pfeils F vorbeifahrende Schienenfahrzeug 13 erzeugte Luftstrom ohne nennenswerte Ablenkung in die Luftkanäle 17 zwischen den Leitplatten 16 eintreten kann. Im Ausführungsbeispiel beträgt der Winkel β 15°, es sind jedoch auch Winkel im Bereich zwischen 5° und 40°, vorzugsweise zwischen 7° und 25° möglich, um den gewünschten Effekt der Schallreduzierung zu erreichen. Die Platte 14 muss nicht unbedingt senkrecht stehen, sondern kann auch einen Winkel von 0° bis 30° zum Boden einnehmen, vorzugsweise dann in Richtung des Schienenweges geneigt. Die Leitplatten müssen auch nicht plan sein. In diesem Fall variiert der Winkel β abhängig vom Abstand zur Platte 14. Der Winkel β ist dann der Winkel zwischen der Tangenten an die gekrümmte Leitplatte 16 und der Platte 14.

Die Fig. 5 zeigt eine Ansicht des Lärmschutzwandelements 12 in Richtung der Pfeile V in Fig. 4. Das Lärmschutzwandelement 12 ist auf einem Boden 18 neben dem Gleiskörper mittels nicht dargestellter Fundamente befestigt. Über den Boden 18 erstreckt sich die Platte 14 des Lärmschutzwandelements 12, wobei auf dieser Seite der Platte 14 die gemäß Fig. 4 schräg auf diese zulaufenden Leitplatten 16 vorgesehen sind. Die Leitplatten 16 weisen Anströmkanten 16" auf, die mindestens annährend vertikal ausgerichtet sind. Die Anströmkanten können auch bei Wirkprinzip A.) geneigt sein. Es tritt dann eine Überlagerung der Effekte gemäß Wirkprinzip A.), B.), C.) ein, wobei Effekt B.) aber überwiegt. Die Leitplatte 16 schließen mit ihren oberen Enden an einer Leiste 19 ab, welche die Leitplatten 16 überdeckt und damit einem Austritt des Luftstroms nach oben entgegenwirkt. An den unteren Enden der Leitplatten 16 erstreckt sich eine Längsstrebe 20, die mit jeder Leitplatte verbunden ist, so dass diese Leitplatten gegeneinander fixiert sind. Es sind auch mehrere Längsstreben 20 möglich, die über die Höhe der Leitplatten verteilt angeordnet sind und diese somit in kürzeren Abständen halten. Auch bei den Lärmschutzwandelementen gemäß Figuren 4 und 5 kann die Gestaltung so getroffen sein, dass sich die Kontur der Luftleitelemente, d.h. der Leitplatten 16 aneinanderstoßender Platten 14 ergänzt.

## Patentansprüche

1. Lärmschutzwandelement für eine niedrige Lärmschutzwand (10) neben einem Schienenweg, wobei das Lärmschutzwandelement (1, 6, 7, 12) eine Platte (2, 8, 14) umfasst, die vertikal oder in einem Winkel von 0° bis 30° gegen die Vertikale geneigt neben dem Schienenweg montierbar ist, wobei auf der dem Schienenweg zuzuwendenden Seite der Platte (2, 8, 14) Luftleitelemente vorgesehen sind, die in einem Winkel (α, β) zur Längsrichtung der Platte (2, 8, 14) angeordnet sind, und wobei die Luftleitelemente als Rippen (3, 9) gestaltet sind, die zwischen sich in einem Abstand (A) Luftkanäle (17) bilden, wobei die Rippen (3) geradlinig verlaufen, **dadurch gekennzeichnet, dass** die Rippen in Einbauzustand des Lärmschutzwandelements zur Horizontalen in Fahrtrichtung (F) gesehen in einem Winkel (α) zwischen 30° und 45° nach unten geneigt sind.

2. Lärmschutzwandelement nach Anspruch 1,
**dadurch gekennzeichnet, dass** entlang eines oberen Randes der Platte (2, 8, 14) eine Leiste (4, 11, 19) angeordnet ist, die an einer Plattenebene (5, 15) in Richtung auf den Schienenweg hervorsteht.

3. Lärmschutzwandelement nach Anspruch 1 oder 2,
**dadurch gekennzeichnet, dass** die Rippen (9) oder/und die Platte (2, 8, 14) oder/und die Leiste (4, 11, 19) mindestens an ihrer Oberfläche aus einem lärmabsorbierenden Material bestehen.

4. Lärmschutzwandelement nach einem der Ansprüche 1 bis 3,
**dadurch gekennzeichnet, dass** die Platte (2, 8) mit den Rippen (3, 9) einstückig ausgeführt ist und das Lärmschutzwandelement insbesondere aus einem grobporigen Beton besteht.

5. Lärmschutzwandelement nach einem der Ansprüche 1 bis 4,
**dadurch gekennzeichnet, dass** die Rippen (3, 9) aus Kunststoff oder Metallstreifen bestehen, die an der Platte (2, 8) vorzugsweise angeklebt, angenietet oder angeschraubt sind.

6. Lärmschutzwandelement nach einem der Ansprüche 1 bis 5,
**dadurch gekennzeichnet, dass** der Abstand (A) zwischen den Rippen (3) ≥ einer Höhe (H) der Rippen (3) ist.

7. Lärmschutzwandelement nach einem der Ansprüche 2 bis 6,
**dadurch gekennzeichnet, dass** die oberen Enden der Luftleitelemente mit der Leiste (4, 11, 19) verbunden sind, so dass die Luftkanäle (17) oben geschlossen sind.

8. Lärmschutzwandelement nach einem der Ansprüche 1 bis 7,
**dadurch gekennzeichnet, dass** die Platte (2, 6, 7, 14) auf der dem Schienenweg zugewandten Seite und somit an der Plattenebene (5, 15) mit einem schallabsorbierenden Material versehen ist.

9. Niedrige Lärmschutzwand neben einem Schienenweg, wobei die Lärmschutzwand (10) direkt neben einem vorgegebenen Lichtraumprofil angeordnet ist,
**dadurch gekennzeichnet, dass** die Lärmschutzwand (10) aus Lärmschutzwandelementen nach mindestens einem der Ansprüche 1 bis 8 durch lineare Nebeneinanderreihung derselben parallel zum Schienenweg zusammengesetzt ist.

10. Lärmschutzwand nach Anspruch 9,
**dadurch gekennzeichnet, dass** die Luftleitelemente an den Platten (2, 8, 14) derart gestaltet sind, dass sich die Kontur der Luftleitelemente aneinanderstoßender Platten in der zusammengesetzten Lärmschutzwand ergänzt.

## Claims

1. Noise barrier wall element for a low noise barrier wall (10) beside a railway track, wherein the noise barrier wall element (1, 6, 7, 12) comprises a panel (2, 8, 14) which can be assembled vertically or inclined at an angle of between 0° and 30° against the vertical beside the railway track, wherein, on the side of the panel (2, 8, 14) facing towards the railway track, air guiding elements are provided which are arranged at an angle (α, β) relative to the longitudinal direction of the panel (2, 8, 14), and wherein the air guiding elements are designed as ribs (3, 9) which form air ducts (17) between them at a distance (A), wherein the ribs (3) extend in a straight line,
**characterised in that** the ribs, in the assembled state of the noise barrier wall element, are downwardly inclined relative to the horizontal, as seen in the direction of travel (F), at an angle (α) of between 30° and 45°.

2. Noise barrier wall element according to claim 1,
**characterised in that** a strip (4, 11, 19) is arranged along an upper edge of the panel (2, 8, 14), the strip (4, 11, 19) protruding at a panel plane (5, 15) towards the railway track.

3. Noise barrier wall element according to claim 1 or 2,
**characterised in that** the ribs (9) and / or the panel (2, 8, 14) and / or the strip (4, 11, 19) are made of a noise absorbing material at least on their surface.

4. Noise barrier wall element according to one of claims 1 to 3,
**characterised in that** the panel (2, 8) is designed integrally with the ribs (3, 9) and the noise barrier wall element is made in particular of a large-pore concrete.

5. Noise barrier wall element according to one of claims 1 to 4,
**characterised in that** the ribs (3, 9) are made of plastic or metal strips which are preferably stuck, riveted or screwed to the panel (2, 8).

6. Noise barrier wall element according to one of claims 1 to 5,
**characterised in that** the distance (A) between the ribs (3) ≥ a height (H) of the ribs (3).

7. Noise barrier wall element according to one of claims 2 to 6,
**characterised in that** the upper ends of the air guiding elements are connected to the strip (4, 11, 19) so that the air ducts (17) are closed at the top.

8. Noise barrier wall element according to one of claims 1 to 7,
**characterised in that** the panel (2, 6, 7, 14) is provided on the side facing towards the railway track and thus at the panel plane (5, 15) with a noise absorbing material.

9. Low noise barrier wall beside a railway track, wherein the noise barrier wall (10) is arranged directly beside a predefined clearance gauge,
**characterised in that** the noise barrier wall (10) is composed of noise barrier wall elements according to at least one of claims 1 to 8 being linearly lined up one beside the other, parallel to the railway track.

10. Noise barrier wall according to claim 9,
**characterised in that** the air guiding elements on the panels (2, 8, 14) are designed in such a way that the contour of the air guiding elements of panels adjacent to each other is supplemented in the assembled noise barrier wall.

## Revendications

1. Elément de paroi antibruit pour une paroi antibruit basse (10) près d'une voie ferrée, l'élément de paroi antibruit (1, 6, 7, 12) comprenant une plaque (2, 8, 14) qui est apte à être montée près de la voie ferrée à la verticale ou avec une inclinaison suivant un angle de 0° à 30° par rapport à la verticale, étant précisé qu'il est prévu, sur le côté de la plaque (2, 8, 14) à tourner vers la voie ferrée, des éléments de canalisation d'air qui sont disposés suivant un angle (α, β) par rapport au sens longitudinal de la plaque (2, 8, 14), et que les éléments de canalisation d'air ont la forme de nervures (3, 9) qui forment entre elles, avec un écartement (A), des conduits d'air (17), lesdites nervures (3) étant rectilignes,
**caractérisé en ce que** les nervures, à l'état monté de l'élément de paroi antibruit, vues dans le sens de circulation (F), sont inclinées vers le bas par rapport à l'horizontale suivant un angle (α) situé entre 30° et 45°.

2. Elément de paroi antibruit selon la revendication 1,
**caractérisé en ce qu'**il est prévu, le long d'un bord supérieur de la plaque (2, 8, 14), un rebord (4, 11, 19) qui dépasse d'un plan de plaque (5, 15) en direction de la voie ferrée.

3. Elément de paroi antibruit selon la revendication 1 ou 2,
**caractérisé en ce que** les nervures (9) ou/et la plaque (2, 8, 14) ou/et le rebord (4, 11, 19) se composent, au moins sur leur surface, d'un matériau qui absorbe le bruit.

4. Elément de paroi antibruit selon l'une des revendications 1 à 3,
**caractérisé en ce que** la plaque (2, 8) est réalisée d'une seule pièce avec les nervures (3, 9), et l'élément de paroi antibruit se compose en particulier d'un béton à grands pores.

5. Elément de paroi antibruit selon l'une des revendications 1 à 4,
**caractérisé en ce que** les nervures (3, 9) se composent de matière plastique ou de bandes de métal qui sont de préférence collées, rivetées ou vissées à la plaque (2, 8).

6. Elément de paroi antibruit selon l'une des revendications 1 à 5,
**caractérisé en ce que** l'écartement (A) entre les nervures (3) ≥ une hauteur (H) des nervures (3).

7. Elément de paroi antibruit selon l'une des revendications 2 à 6,
**caractérisé en ce que** les extrémités supérieures des éléments de canalisation d'air sont reliées au rebord (4, 11, 19), de sorte que les conduits d'air (17) sont fermés en haut.

8. Elément de paroi antibruit selon l'une des revendications 1 à 7,
**caractérisé en ce que** la plaque (2, 6, 7, 14) est pourvue, sur son côté tourné vers la voie ferrée, et donc sur le plan de plaque (5, 15), d'un matériau d'absorption phonique.

9. Mur antibruit bas près d'une voie ferrée, le mur antibruit (10) étant disposé directement près d'un profil d'espace libre prédéfini,
**caractérisé en ce que** le mur antibruit (10) est assemblé à partir d'éléments de paroi antibruit selon l'une au moins des revendications 1 à 8, par juxtaposition linéaire de ceux-ci parallèlement à la voie ferrée.

10. Mur antibruit selon la revendication 9,
**caractérisé en ce que** les éléments de canalisation d'air prévus sur les plaques (2, 8, 14) sont conçus de telle sorte que le contour des éléments de canalisation d'air de plaques adjacentes se complètent, dans le mur antibruit assemblé.
